# FASCICULE DE BREVET EUROPEEN

(11) **EP 0 051 005 B1**
(45) Date de publication et mention de la délivrance du brevet: **19.06.1985**
(21) Numéro de dépôt: 81401532.7
(22) Date de dépôt: 02.10.1981
(51) Int. Cl.: F04D 29/70, F04D 29/32

(54) **Ventilateur axial à pâles protégées**
Axiallüfter mit geschützten Rotorblättern
Axial-flow ventilator with protected rotor blades

(30) Priorité: 17.10.1980 FR 8022273
(43) Date de publication de la demande: 05.05.1982
(73) Titulaire: L'UNITE HERMETIQUE S.A., F-38290 La Verpilliere (FR)
(72) Inventeur: Crespin, Joel, F-75360 Paris Cedex 08 (FR)
(74) Mandataire: Grynwald, Albert

## Description

La présente invention concerne un ventilateur axial muni d'un dispositif de protection faciale et radiale.

Elle a pour but d'éviter un contact accidentel dangereux d'éléments extérieurs avec les pales du ventilateur.

On connaît des ventilateurs à hélice pour lesquels la nécessité de rendre non dangereux les contacts accidentels d'éléments extérieurs avec les pales a conduit à adopter des pales en matière souple. En général, il est difficle de concilier de bonnes caractéristiques aérodynamiques avec une souplesse de matière suffisante pour rendre les chocs non dangereux.

Une autre solution couramment adoptée consiste à utiliser des pales rigides tournant à l'intérieur d'une cage de protection fixe grillagée ou à barreux et dont les mailles laissent passer l'air propulsé. Une tell cage de protection est coûteuse et augmente sensiblement le volume et le poids de l'ensemble du ventilateur.

Le document anglais GB-A-833 938 décrit un ventilateur selon le préambule de la revendication 1, comportant un dispositif de protection solidaire du moyeu. Ce dispositif de protection est constitué d'une grille de protection faciale composée d'éléments radiaux permettant d'empêcher l'accès de certains corps étrangers entre les pales du ventilateur. Un anneau extérieur, fixé sur les pales du ventilateur, maintient les éléments radiaux à la périphérie du ventilateur et participe à la protection.

La présente invention a pour objet la réalisation d'un ventilateur axial peu encombrant, de faible prix de revient, ayant des caractéristiques aérodynamiques satisfaisantes et comportant un dispositif de protection faciale et radiale qui empêche l'introduction de corps étrangers entre les pales du ventilateur.

Suivant l'invention, un ventilateur axial comportant un moyeu porteur d'au moins deux pales et muni d'un trou central pour le passage de l'arbre moteur, et un dispositif de protection solidaire du moyeu comprenant une grille de protection faciale et une bague de protection radiale solidaire de la grille, cette bague étant coaxiale à l'arbre moteur et entourant les extrémités radiales des pales, la grille de protection faciale étant constituée de barreaux disposés de façon assez serrée pour réduire efficacement les intervalles entre ces barreaux et empêcher l'introduction de corps étrangers entre les pales, est caractérisé en ce que les barreaux de la grille sont exclusivement des anneaux concentriques, coaxiaux à l'arbre moteur, et en ce que la bague de protection est une virole formée d'une paroi cylindrique et lisse, et en ce que la grille de protection faciale et la virole sont obtenues d'une seule pièce par moulage d'une matière plastique.

Des modes de réalisation additionnels font l'objet des sous-revendications. Particulièrement l'invention a pour objet la réalisation par moulage en un seul bloc, du dispositif de protection axiale et radiale, du moyeu et des pales du ventilateur.

L'invention sera mieux comprise et d'autres caractéristiques apparaîtront à l'aide de la description ci-après et des dessins qui l'accompagnent et sur lesquels:
- la figure 1 représente une vue en élévation d'un mode de réalisation du dispositif de protection pour ventilateur axial conforme à l'invention.
-la figure 2 représente une vue en coupe diamétrale AA du dispositif précédent.
-la figure 3 représente une vue en élévation d'un mode de réalisation d'un ensemble monobloc comprenant un ventilateur axial et son dispositif de protection conformes à l'invention.
-la figure 4 représente une vue en coupe diamétrale BB de l'ensemble montré par la figure 3.
- la figure 5 représente une vue en coupe radiale SS de l'ensemble montré par les figures 3 et 4.

Dans l'ensemble de réalisation montré en figures 1 et 2, le ventilateur suivant l'invention comprend un moyeu 15 porteur de pales 12, 13 et un dispositif de protection comportant une grille 11 de protection faciale formée de plusieurs anneaux 20 concentriques reliés entre eux par des bras 21. Cette grille 11 est munie, à sa périphérie, d'une virole 10 de protection radiale formée d'une paroi cylindrique, coaxiale aux anneaux 20. Les bras 21 peuvent être obtenus par des prolongements de cette virole 10.

Dans l'exemple représenté en figure 2, la grille 10 faciale est munie d'un orifice central dont le rebord 22 est recourbé de façon à être sensiblement parallèle à la virole 10. Ce rebord 22, destiné à la fixation du dispositif de protection sur le moyeu 15 du ventilateur peut venir s'introduire dans une partie creuse 18 de l'extrémité libre du moyeu 15 qui comporte un trou 16 central pour le passage d'un arbre de moteur (non représenté) du ventilateur, des trous 17 permettant la fixation du moyeu 15 sur l'arbre. L'immobilisation du dispositif de protection sur le moyeu 15 peut alors s'effecteur au moyen de colle, de rivets, de vis ou tout autre moyen d'assemblage convenable. Après assemblage sur le moyeu 15, le dispositif de protection peut tourner à la même vitesse que ce moyeu 15. La paroi cylindrique de la virole 10 est disposés coaxialement autour des pales 12 et 13 du ventilateur, son axe coïncidant avec l'axe de rotation de l'arbre moteur.

Dans l'exemple représenté en figure 2, les parties intérieures des pales 12, 13 sont attachées à une paroi cylindrique 14 solidaire du moyen 15 et coaxiale à ce moyeu 15 qui a la forme d'un disque.

En fait, les pales 12, 13 et le moyeu 15 ont été obtenus d'une seule pièce, par moulage d'une matière plastique, ou autre matériau moulable, permettant de bénéficier d'un prix de revient très réduit.

Pour la même raison, la grille 11 et la virole 10 de protection peuvent être également obtenues, d'une seule pièce, par moulage d'une matière plastique ou autre.

La surface extérieure de la paroi cylindrique de la virole 10 doit être lisse. En effet, lorsque le ventilateur fonctionne, les objets ou éléments extérieurs pouvant venir en contact avec cette virole 10 seront repoussés ou déviés et ne pourront er aucune façon entrer en contact avec les pales 12, 13.

Par ailleurs, les anneux 20 concentriques de la grille sont disposés de façon assez serrée pour réduire efficacement les intervalles 23 entre les anneaux 20. Ces anneaux 20 sont partiellement en contact avec les bords amont 24 des pales 12, 13 de façon à renforcer la structure de la grille 11 comme montré en figures 1 et 2.

Il est entendu que le ventilateur suivant l'invention peut comporter un nombre quelconque de pales, six par exemple, comme montré en figure 1.

Dans un autre exemple de réalisation montré en figures 3, 4 et 5, le dispositif de protection 30 suivant l'invention, comprenant une grille 31 faciale et une virole 10, est moulé en une seule piece avec le moyeu 15 et les pales 32, 33. La grille 31 est formée d'anneaux 34 concentriques partiellement en contact avec le bord amont 35 des pales 32, 33. De cette façon, les bras de positionnement des anneaux 34 concentriques sont supprimés, car devenus inutiles.

Ce mode de réalisation, utilisant un moulage monobloc, est particulièrement avantageux et permet d'obtenir des ventilateurs axiaux à protection faciale et radiale, qui peuvent être montés sans inconvénient dans beaucoup d'appareils industriels, semi-industriels ou électro-ménagers.

A titre indicatif, de tels ventilateurs peuvent équiper des groupes frigorifiques dont ils augmentent sensiblement le rendement.

## Revendications

1. Ventilateur axial comportant un moyeu (15) porteur d'au moins deux pales (12, 13; 32, 33) et muni d'un trou (16) central pour le passage de l'arbre moteur, et un dispositif de protection solidaire du moyeu comprenant une grille (11,31) de protection faciale et une bague (10) de protection radiale solidaire de la grille, cette bague étant coaxiale à l'arbre moteur et entourant les extrémités radiales des pales (12, 13; 32, 33), la grille (11, 31) de protection faciale étant constituée de barreaux (20, 34) disposés de façon assez serrée pour réduire efficacement les intervalles (23) entre ces barreaux (20, 34) et empêcher l'introduction de corps étrangers entre les pales, caractérisé en ce que les barreaux de la grille sont exclusivement des anneaux (20, 34) concentriques, coaxiaux à l'arbre moteur, en ce que la bague de protection est une virole (10) formée d'une paroi cylindrique et lisse, et en ce que la grille (11) de protection faciale et la virole (10) sont obtenues d'une seule pièce, par moulage d'une matière plastique.

2. Ventilateur suivant la revendication 1, caractérisé en ce que la grille (11) est munie d'un orifice central présentant un rebord (22) recourbé vers l'intérieur, parallèlement à la paroi cylindrique de la virole (10), ce rebord (22) étant destiné à la fixation du dispositif de protection sur le moyeu (15).

3. Ventilateur suivant la revendication 2, caractérisé en ce que les anneaux concentriques (20, 34) de la grille (11) sont reliés entre eux et au rebord (22) par des bras (21).

4. Ventilateur suivant la revendication 2, caractérisé en ce que l'extrémité libre du moyeu (15) comprend une partie creuse (18) dans laquelle peut venir s'introduire le rebord (22) recourbé et en ce que des moyens d'assemblage permettent de fixer ce rebord (22) sur la paroi creuse (18) du moyeu (15).

5. Ventilateur suivant la revendication 1, caractérisé en ce que la grille (31), la virole (10), les pales (32,33) et le moyeu (15) sont moulés en une seule pièce.

6. Ventilateur suivant la revendication 5, caractérisé en ce que les anneaux (34) concentriques de la grille (31) sont attaches sur le bord amont (35) des pales (32, 33).

## Patentansprüche

1. Axiallüfter mit einer Nabe (15), die wenigstens zwei Flügel (12, 13; 32, 33) trägt und mit einem zentralen Loch (16) für den Durchgang der Motorwelle versehen ist, und einer fest mit der Nabe verbundenen Schutzvorrichtung, die ein vorderseitiges Schutzgitter (11, 31) und einen radialen, mit dem Gitterfest verbundenen Schutzring (10) aufweist, wobei dieser Ring koaxial zur Motorwelle ist und die radialen Enden der Flügel (12, 13; 32, 33) umgibt und wobei ferner das vorderseitige Schutzgitter (11,31) aus Stäben (20, 34) gebildet ist, welche relativ eng angeordnet sind, um die Zwischenräume (23) zwischen diesen Stäber (20, 34) wirksam zu verkleinern und das Eindringen von Fremdkörpern zwischen die Flügel zu verhindern, dadurch gekennzeichnet, daß die Stäbe des Gitters ausschließlich konzentrische, mit der Moterwelle koaxiale Ringe (20,34) sind, daß der Schutzring ein aus einer zylindrischen und glatten Wandung gebildeter Reif (10) ist, und daß das vorderseitige Schutzgitter und der Reif (10) einteilig aus Plastikmaterial geformt sind.

2. Lüfter nach Anspruch 1, dadurch gekennzeichnet, daß das Gitter (11) mit einer zentralen Öffnung versehen ist, die einen nach innern umgebogenen Rand (22) parallel zur zylindrischen Wandung des Reifs (10) aufweist, wobei dieser Rand (22) zur Befestigung der Schutzvorrichtung an der Nabe (15) bestimmt ist.

3. Lüfter nach Anspruch 2, dadurch gekennzeichnet, daß die konzentrischen Ringe (20, 34) des Gitters (11) untereinander und mit dem Rand (22) durch Streben (21) verbunden sind.

4. Lüfter nach Anspruch 2, dadurch gekennzeichnet, daß das freie Ende der Nabe (15) einen hohlen Teil (18) umfaßt, worin der umgebogene Rand (22) eingeführt werden kann, und daß Montagemittel die Befestigung dieses Randes (22) an der ausgehöhlten Wandung (18) der Nabe (15) gestatten.

5. Lüfter nach Anspruch 1, dadurch gekennzeichnet, daß das Gitter (31), der Reif (10), die Flügel (32, 33) und die Nabe (15) einteilig geformt sind.

6. Lüfter nach Anspruch 5, dadurch gekennzeichnet, daß die konzentrischen Ringe (34) der Gitters (31) an dem anströmseitigen Rand (35) der Flügel (32, 33) befestigt sind.

## Claims

1. Axial fan comprising a hub (15) carrying at least two vanes (12, 13; 32, 33) and provided with a central hole (16) for the passage of the motor shaft, and a protective device which is connected fixedly to the hub and comprises a facial protective grating (11, 31) and a radial protective ring (10) fixedly connected to the grating, said ring being coaxial with the motor shaft and surrounding the radial ends of the vanes (12, 13; 32, 33), the facial protective grid (11, 31) being formed from rods (20, 32) arranged relatively closely together to effectively reduce the intermediate spaces (23) between said rods (20, 34) and prevent the penetation of foreign bodies between the vanes, characterized in that the rods of the grating are all concentric rings (20, 34) coaxial with the motor shaft, that the protective ring is a hoop (10) formed from a cylindrical and smooth wall, and that the facial protective grating and the hoop (10) are molded in one piece from plastic material.

2. Fan according to claim 1, characterized in that the grating (11) is provided with a central orifice having an inwardly bent edge (22) parallel to the cylindrical wall of the hoop (10), said edge (22) being intended for the securing of the protective means to the hub (15).

3. Fan according to claim 2, characterized in that the concentric rings (20, 34) of the grating (11) are connected together and to the edge (22) by struts (21).

4. Fan according to claim 2, characterized in that the free end of the fan (15) includes a hollow portion (18), into which the bent-over edge (22) can be introduced and that assembly means permit the securing of said edge (22) to the hollow wall (18) of the hub (15).

5. Fan according to claim 1, characterized in that the grating (31), the hoop (10), the vanes (32, 33) and the hub (15) are made in one piece.

6. Fan according to claim 5, characterized in that the concentric rings (34) of the grating (31) are secured to the upstream edge (35) of the vanes (32, 33).
